# EUROPÄISCHE PATENTSCHRIFT

(11) **EP 3 262 235 B1**
(45) Veröffentlichungstag und Bekanntmachung des Hinweises auf die Patenterteilung: **05.12.2018**
(21) Anmeldenummer: 16702661.6
(22) Anmeldetag: 30.01.2016
(51) Int. Cl.: E01B 27/16, B06B 1/18

(54) **STOPFAGGREGAT ZUM UNTERSTOPFEN VON SCHWELLEN EINES GLEISES**
TAMPING UNIT FOR TAMPING SLEEPERS OF A TRACK
UNITÉ DE BOURRAGE POUR BOURRAGE SOUS LES TRAVERSES D'UNE VOIE FERRÉE

(30) Priorität: 27.02.2015 AT 1062015
(43) Veröffentlichungstag der Anmeldung: 03.01.2018
(73) Patentinhaber: Plasser & Theurer Export von Bahnbaumaschinen Gesellschaft m.b.H., 1010 Wien (AT)
(72) Erfinder: HÖFLER, Florian, 4150 Rohrbach (AT); HÖLLINGER, Gerhard, 4490 St. Florian (AT)
(86) Internationale Anmeldenummer: PCT/EP2016/000157
(87) Internationale Veröffentlichungsnummer: WO 2016/134817

(56) Entgegenhaltungen:
- EP-A2- 0 331 956
- WO-A1-2014/063770

## Beschreibung

Die Erfindung betrifft ein Stopfaggregat zum Unterstopfen von Schwellen eines Gleises, mit einem höhenverstellbar auf einem Aggregatrahmen gelagerten Pickelträger, auf dem jeweils durch einen hydraulischen, eine Zylinderachse aufweisenden und mit einem Vibrationserreger verbundenen Beistellantrieb zueinander verschwenkbare Stopfpickel gelagert sind.

Stopfaggregate zum Unterstopfen von Schwellen eines Gleises sind bereits vielfach bekannt, wie z. B. durch US 4 240 352, AT 339 358, EP 0 331 956 oder US 4 068 595. Die auf die Stopfpickel einwirkenden Vibrationen des Vibrationserregers können entweder durch eine Exzenterwelle oder durch hydraulische Impulse in einem Linearantrieb erzeugt werden, der gleichzeitig auch die Beistellbewegungen der Stopfpickel ausführt.

Die Aufgabe der vorliegenden Erfindung liegt nun in der Schaffung eines Stopfaggregates der eingangs genannten Art, mit dem eine verbesserte Vibration der Stopfpickel möglich ist.

Diese Aufgabe wird erfindungsgemäß mit einem Stopfaggregat der gattungsgemäßen Art durch die im Kennzeichen des Hauptanspruches angeführten Merkmale gelöst.

Ein derartiger Vibrationserreger auf hydraulischer Basis hat den Vorteil, dass funktionell eine klare Trennung zwischen der Vibrationserzeugung einerseits und der Beistellbewegung für die Stopfpickel andererseits erzielbar ist. Außerdem ist ein vereinfachter Steuerungsaufwand für die Vibrationserzeugung möglich.

Weitere Vorteile der Erfindung ergeben sich aus den Unteransprüchen und der Zeichnungsbeschreibung.

Im Folgenden wird die Erfindung anhand von in der Zeichnung dargestellten Ausführungsbeispielen näher beschrieben. Es zeigen: Fig. 1 eine Seitenansicht eines Beistellantriebe sowie Vibrationserreger aufweisenden Stopfaggregates, Fig. 2 bis 4 jeweils vereinfachte Darstellungen eines Vibrationserregers mit hydraulischem Schaltplan und Fig. 5 eine weitere Variante eines Beistellantriebes.

Ein in Fig. 1 dargestelltes Stopfaggregat 1 zum Unterstopfen von Schwellen eines Gleises weist zwei Stopfpickel 2 auf, die jeweils mithilfe eines Beistellantriebes 3 für eine Schotterverdichtung zangenartig zueinander bewegbar sind. Jeder Stopfpickel 2 ist um eine Schwenkachse 4 verschwenkbar auf einem relativ zu einem Aggregatrahmen 5 höhenverstellbaren Pickelträger 6 gelagert. Jedem eine Zylinderachse 7 aufweisendem Beistellantrieb 3 ist ein hydraulisch basierter Vibrationserreger 8 zur Erzeugung von einer Beistellbewegung der Stopfpickel 2 überlagerten Vibrationen zugeordnet. Der Beistellantrieb 3 ist um eine Lagerachse 9 schwenkbar am Pickelträger 6 befestigt.

Ein in Fig. 2 dargestellter Querschnitt des Beistellantriebes 3 zeigt einen zur Zylinderachse 7 koaxial angeordneten Innenzylinder 10 des Vibrationserregers 8, der in dieser speziellen Ausführungsvariante der Erfindung gleichzeitig auch als - aus Hydraulikzylinder und Zylinderkolben zusammengesetzter - Beistellantrieb 3 dient. Der Innenzylinder 10 (bzw. der Beistellantrieb 3) ist über Gleitflächen 11 in der Achsrichtung 7 verschiebbar in einem Außenzylinder 12 gelagert.

Zwischen zwei in Richtung der Zylinderachse 7 (Achsrichtung) voneinander distanzierten Gleitflächen 11 ist eine ringförmige Vertiefung 13 im Außenzylinder 12 vorgesehen. Ein diese ringförmige Vertiefung 13 in zwei - bezüglich der Achsrichtung 7 voneinander distanzierte - Fluidkanäle 14 unterteilender Distanzring 15 ist mit dem Innenzylinder 10 verbunden. Die beiden Fluidkanäle 14 sind für eine Vibrationserregung des Innenzylinders 10 (d.h. des Beistellantriebes 3) durch Versorgungsleitungen 16 abwechselnd hydraulisch beaufschlagbar (die für die Beistellbewegung des Beistellantriebes 3 erforderlichen Versorgungsleitungen sind der Einfachheit halber nicht dargestellt).

Mit der angedeuteten Lagerachse 9 ist der Außenzylinder 12 des Vibrationserregers 8 direkt (und damit der Beistellantrieb 3 indirekt) am Pickelträger 6 angelenkt. Die abwechselnde Beaufschlagung der beiden je mit den Versorgungsleitungen 16 verbundenen Fluidkanäle 14 erfolgt durch eine um 180° phasenverschobene Doppelkolbenpumpe 17.

Eine Schwingungsamplitude der Stopfpickel 2 ist durch ein Hubvolumen H der Doppelkolbenpumpe 17 und das Volumen der beiden Fluidkanäle 14 definiert. Eine Änderung des Hubvolumens H ist durch eine Verstellung des Exzenterweges an der Doppelkolbenpumpe 17 möglich. Die Vibrations-Frequenz der Stopfpickel 2 entspricht der Hubfrequenz der Doppelkolbenpumpe 17 (bzw. Drehzahl n einer Exzenterwelle). Die VibrationsFrequenz ist durch Ändern der Exzenterwellen-Drehzahl von 0 bis 60 Hz einstellbar. Hub und Rückhub des Innenzylinders 10 (bzw. Beistellantriebes 3) erfolgt durch die 180° phasenverschobene Doppelkolbenpumpe 17. Die Schwingungsamplitude der Stopfpickel 2 als Funktion der Schlagkraft ist durch ein Proportional-Druckbegrenzungsventil 18 einstellbar. Durch dieses kann wahlweise auch die Stopfpickelvibration unterbrochen werden, ohne dafür den Antrieb der Doppelkolbenpumpe 17 abschalten zu müssen.

In der hier dargestellten Ausführungsvariante eines "Kombinationszylinders" lassen sich die Funktionen "Stopfpickelbeistellung" und "Stopfpickelvibration" in kompakter Bauweise sowie unter Einhaltung branchenüblicher Einbaumaße von Beistellzylindern in Stopfaggregaten problemlos vereinen.

Der Außenzylinder 12 des Vibrationserregers 8 weist im Bereich der Gleitfläche 11 des Distanzringes 15 eine Auslaßöffnung 19 für aus den beiden Fluidkanälen 14 austretendes Lecköl auf, das über eine Speiseleitung 20 ergänzt wird. Damit kann das sich durch die Vibrationen intensiv erwärmende Öl laufend erneuert werden.

Wie in einer durch Fig. 3 dargestellten Variante ersichtlich, sind die beiden einander zugekehrten Fluidkanäle 14 der beiden Vibrationserreger 8 einerseits und die beiden voneinander abgewandten Fluidkanäle 14 andererseits jeweils durch eine gemeinsame Versorgungsleitung 16 beaufschlagbar. Durch diese entsteht ein Druckausgleich zwischen den Vibrationsantrieben. Damit stellt sich die Vibrationsamplitude proportional zum Lastdruck (Vibrationswiderstand) ein. Folglich entsteht ein sogenanntes asynchrones Stopfen (mit dem Effekt, dass sich auf der Seite mit geringerem Vibrationswiderstand eine höhere Amplitude einstellt).

Gemäß einer in Fig. 4 ersichtlichen Ausführungsvariante ist von den beiden Versorgungsleitungen 16 des Vibrationserregers 8 eine durch die Doppelkolbenpumpe 17 und die andere je durch einen Hydraulikspeicher 21 beaufschlagbar. Diese als Membran- oder Kolbenspeicher ausgeführte hydraulische Feder ist über den Gasfüll- und Vorspanndruck definiert.

Prinzipiell kann natürlich jede bekannte Art der Erzeugung eines pulsierenden Fluidstromes für den Vibrationserreger 8 verwendet werden. Es könnte z.B. anstelle der Kolbenpumpe ein vorzugsweise direkt am Vibrationserreger 8 befestigtes Proportionalventil vorgesehen werden.

Gemäß der in Fig. 5 dargestellten Variante ist der Distanzring 15 mit dem Außenzylinder 12 verbunden, während der Fluidkanal 14 im Innenzylinder 10 bzw. Beistellantrieb 3 vorgesehen ist.

## Patentansprüche

1. Stopfaggregat (1) zum Unterstopfen von Schwellen eines Gleises, mit einem höhenverstellbar auf einem Aggregatrahmen (5) gelagerten Pickelträger (6), auf dem jeweils durch einen hydraulischen, eine Zylinderachse (7) aufweisenden und mit einem Vibrationserreger (8) verbundenen Beistellantrieb (3) zueinander verschwenkbare Stopfpickel (2) gelagert sind, **gekennzeichnet durch** folgende **Merkmale:**
a) ein zur Zylinderachse (7) koaxial angeordneter Innenzylinder (10) des Vibrationserregers (8) ist über Gleitflächen (11) in einer Achsrichtung (7) verschiebbar in einem Außenzylinder (12) gelagert,
b) zwischen zwei in der Achsrichtung (7) voneinander distanzierten Gleitflächen (11) ist eine ringförmige Vertiefung (13) vorgesehen,
c) ein die ringförmige Vertiefung (13) in zwei - bezüglich der Achsrichtung (7) voneinander distanzierte - Fluidkanäle (14) unterteilender Distanzring (15) ist wahlweise mit dem Innen- oder dem Außenzylinder (10, 12) verbunden,
d) die beiden Fluidkanäle (14) sind für eine Vibrationserregung abwechselnd durch Versorgungsleitungen (16) hydraulisch beaufschlagbar.

2. Stopfaggregat nach Anspruch 1, **dadurch gekennzeichnet, dass** der Innenzylinder (10) des Vibrationserregers (8) durch den für die Verschwenkung der Stopfpickel (2) vorgesehenen Beistellantrieb (3) gebildet ist.

3. Stopfaggregat nach Anspruch 1 oder 2, **dadurch gekennzeichnet, dass** der Außenzylinder (12) im Bereich einer Gleitfläche (11) des Distanzringes (15) eine Auslaßöffnung (19) für aus den Fluidkanälen (14) austretendes Lecköl aufweist.

4. Stopfaggregat nach einem der Ansprüche 1, 2 oder 3, **dadurch gekennzeichnet, dass** der Außenzylinder (12) des Vibrationserregers (8) um eine parallel zu einer Schwenkachse (4) des Stopfpickels (2) verlaufende Lagerachse (9) schwenkbar am Pickelträger (6) befestigt ist.

5. Stopfaggregat nach Anspruch 1, **dadurch gekennzeichnet, dass** die abwechselnde Beaufschlagung der beiden je mit einer hydraulischen Versorgungsleitung (16) verbundenen Fluidkanäle (14) durch eine Hydraulikpumpe in Form einer um 180° phasenverschobenen Doppelkolbenpumpe (17) erfolgt.

6. Stopfaggregat nach Anspruch 5, **dadurch gekennzeichnet, dass** jeder Versorgungsleitung (16) ein Proportional-Druckbegrenzungsventil (18) zugeordnet ist.

7. Stopfaggregat nach einem der Ansprüche 1 bis 5, **dadurch gekennzeichnet, dass** - bezüglich eines durch zwei zueinander beistellbare Stopfpickel (2) gebildeten Stopfpickelpaares - jedem Stopfpickel (2) ein eigener Vibrationserreger (8) zugeordnet ist.

8. Stopfaggregat nach Anspruch 7, **dadurch gekennzeichnet, dass** die Fluidkanäle (14) beider Vibrationserreger (8) durch eine gemeinsame Doppelkolbenpumpe (17) beaufschlagbar sind.

9. Stopfaggregat nach Anspruch 7 oder 8, **dadurch gekennzeichnet, dass** die beiden einander zugekehrten Fluidkanäle (14) der beiden Vibrationserreger (8) einerseits und die beiden voneinander abgewandten Fluidkanäle (14) andererseits jeweils durch eine gemeinsame Versorgungsleitung (16) beaufschlagbar sind.

10. Stopfaggregat nach einem der Ansprüche 1 bis 8, **dadurch gekennzeichnet, dass** von den beiden Versorgungsleitungen (16) eines Vibrationserregers (8) eine durch die Doppelkolbenpumpe (17) und die andere durch einen Hydraulikspeicher (21) beaufschlagbar ist.

## Claims

1. A tamping unit (1) for tamping sleepers of a track, including a tine carrier (6) which is mounted for vertical adjustment on an assembly frame (5) and on which are supported tamping tines (2) which are pivotable towards one another by means of a respective hydraulic squeezing drive (3) which has a cylinder axis (7) and is connected to a vibration exciter (8), **characterized by the following features:**
a) an inner cylinder (10), arranged coaxially to the cylinder axis (7), of the vibration exciter (8) is mounted for displacement in an axial direction (7) via gliding surfaces (11) in an outer cylinder (12),
b) a ring-shaped recess (13) is provided between two gliding surfaces (11) spaced from one another in the axial direction (7),
c) a spacer ring (15) subdividing the ring-shaped recess (13) into two fluid channels (14) - spaced from one another with regard to the axial direction (7) - is connected selectively to the inner- or the outer cylinder (10, 12),
d) the two fluid channels (14) can be hydraulically actuated alternatingly by feed lines (16) for vibration excitation.

2. A tamping unit according to claim 1, **characterized in that** the inner cylinder (10) of the vibration exciter (8) is formed by the squeezing drive (3) provided for the pivoting of the tamping tines (2).

3. A tamping unit according to claim 1 or 2, **characterized in that**, in the region of a gliding surface (11) of the spacer ring (15), the outer cylinder (12) has an outlet opening (19) for leaking oil escaping from the fluid channels (14).

4. A tamping unit according to one of claims 1, 2 or 3, **characterized in that** the outer cylinder (12) of the vibration exciter (8) is fastened to the tine carrier (6) for pivoting about a bearing axis (9) extending parallel to a pivot axis (4) of the tamping tine (2).

5. A tamping unit according to claim 1, **characterized in that** the alternating actuation of the two fluid channels (14) connected in each case to a hydraulic feed line (16) is carried out by means of a hydraulic pump in the shape of a double-piston pump (17) which is phase-shifted by 180°.

6. A tamping unit according to claim 5, **characterized in that** a proportional pressure control valve (18) is associated with each feed line (16).

7. A tamping unit according to one of claims 1 to 5, **characterized in that** - with regard to a tamping tine pair formed by two tamping tines (2) squeezable towards one another - a separate vibration exciter (8) is associated with each tamping tine (2).

8. A tamping unit according to claim 7, **characterized in that** the fluid channels (14) of both vibration exciters (8) can be actuated by a common double-piston pump (17).

9. A tamping unit according to claim 7 or 8, **characterized in that** the two fluid channels (14) of the two vibration exciters (8) which are facing towards one another, on the one hand, and the two fluid channels (14) facing away from one another, on the other hand, can be actuated in each case by a common feed line (16).

10. A tamping unit according to one of claims 1 to 8, **characterized in that** one of the two feed lines (16) of a vibration exciter (8) can be actuated by the double-piston pump (17) and the other one by a hydraulic accumulator (21).

## Revendications

1. Module de bourrage (1) pour le bourrage inférieur de traverses d'une voie ferrée, avec un support de pic (6) logé de manière réglable en hauteur sur un châssis de module (5), sur lequel sont logés des pics de bourrage (2) pouvant être pivotés chacun l'un vers l'autre par un entraînement d'adjonction hydraulique (3) présentant un axe de cylindre (7) et connecté à un excitateur de vibrations (8), **caractérisé par les caractéristiques suivantes :**
a) un cylindre interne (10) de l'excitateur de vibrations (8) disposé de manière coaxiale à l'axe de cylindre (7) est logé dans un cylindre externe (12) par le biais de faces de glissement (11) de manière coulissante dans une direction axiale (7),
b) un renfoncement annulaire (13) est prévu entre deux faces de glissement (11) écartées l'une de l'autre dans la direction axiale (7),
c) une bague d'écartement (15) subdivisant le renfoncement annulaire (13) en deux canaux fluidiques (14) écartés l'un de l'autre par rapport à la direction axiale (7) est connectée sélectivement au cylindre interne ou externe (10, 12),
d) les deux canaux fluidiques (14) peuvent être sollicités de manière hydraulique en alternance par des conduites d'alimentation (16) pour une excitation de vibrations.

2. Module de bourrage selon la revendication 1, **caractérisé en ce que** le cylindre interne (10) de l'excitateur de vibrations (8) est formé par l'entraînement d'adjonction (3) prévu pour le pivotement des pics de bourrage (2).

3. Module de bourrage selon la revendication 1 ou 2, **caractérisé en ce que** le cylindre externe (12) présente dans la région d'une face de glissement (11) de la bague d'écartement (15) une ouverture de sortie (19) pour de l'huile de fuite sortant des canaux fluidiques (14).

4. Module de bourrage selon une des revendications 1, 2 ou 3, **caractérisé en ce que** le cylindre externe (12) de l'excitateur de vibrations (8) est fixé de manière pivotante sur le support de pic (6) autour d'un axe de palier (9) s'étendant parallèlement à un axe de pivotement (4) du pic de bourrage (2).

5. Module de bourrage selon la revendication 1, **caractérisé en ce que** la sollicitation en alternance des deux canaux fluidiques (14) connectés chacun à une conduite d'alimentation hydraulique (16) s'effectue par une pompe hydraulique sous forme d'une pompe à double piston (17) déphasée de 180°.

6. Module de bourrage selon la revendication 5, **caractérisé en ce qu'**une soupape de limitation de pression proportionnelle (18) est associée à chaque conduite d'alimentation (16).

7. Module de bourrage selon une des revendications 1 à 5, **caractérisé en ce qu'**un propre excitateur de vibrations (8) est associé à chaque pic de bourrage (2) par rapport à une paire de pics de bourrage formée par deux pics de bourrage (2) pouvant être adjoints l'un à l'autre.

8. Module de bourrage selon la revendication 7, **caractérisé en ce que** les canaux fluidiques (14) des deux excitateurs de vibrations (8) peuvent être sollicités par une pompe à double piston commune (17).

9. Module de bourrage selon la revendication 7 ou 8, **caractérisé en ce que** les deux canaux fluidiques tournés l'un vers l'autre (14) des deux excitateurs de vibrations (8) d'un côté et les deux canaux fluidiques détournés l'un de l'autre (14) de l'autre côté peuvent être chacun sollicités par une conduite d'alimentation commune (16).

10. Module de bourrage selon une des revendications 1 à 8, **caractérisé en ce que** parmi les deux conduites d'alimentation (16) d'un excitateur de vibrations (8), une peut être sollicitée par la pompe à double piston (17) et l'autre par un accumulateur hydraulique (21).
